# EUROPÄISCHE PATENTSCHRIFT

(11) **EP 3 068 626 B1**
(45) Veröffentlichungstag und Bekanntmachung des Hinweises auf die Patenterteilung: **02.10.2019**
(21) Anmeldenummer: 14795843.3
(22) Anmeldetag: 11.11.2014
(51) Int. Cl.: B41J 2/175, B41J 2/165, B41J 2/14

(54) **DRUCKKOPF, DRUCKVORRICHTUNG UND VERFAHREN ZUM AUFBRINGEN EINES DRUCKMEDIUMS AUF EIN SUBSTRAT, INSBESONDERE EINE PHOTOVOLTAISCHE SOLARZELLE**
PRINT HEAD, PRINTING DEVICE AND METHOD FOR APPLYING A PRINTING MEDIUM TO A SUBSTRATE, IN PARTICULAR A PHOTOVOLTAIC SOLAR CELL
TÊTE D'IMPRESSION, DISPOSITIF D'IMPRESSION ET PROCÉDÉ DE DÉPÔT D'UN FLUIDE D'IMPRESSION SUR UN SUBSTRAT, EN PARTICULIER SUR UNE CELLULE SOLAIRE PHOTOVOLTAÏQUE

(30) Priorität: 14.11.2013 DE 102013223250
(43) Veröffentlichungstag der Anmeldung: 21.09.2016
(73) Patentinhaber: Fraunhofer Gesellschaft zur Förderung der angewandten Forschung E.V., 80686 München (DE)
(72) Erfinder: POSPISCHIL, Maximilian, 79108 Freiburg (DE); GENTISCHER, Harald, 79110 Freiburg (DE); KUCHLER, Martin, 79110 Freiburg (DE); KLAWITTER, Markus, 79102 Freiburg (DE); CLEMENT, Florian, 79102 Freiburg (DE); BIRO, Daniel, 79106 Freiburg (DE); SPECHT, Jan, 45899 Gelsenkirchen (DE)
(74) Vertreter: Lemcke, Brommer & Partner Patentanwälte Partnerschaft mbB
(86) Internationale Anmeldenummer: PCT/EP2014/074288
(87) Internationale Veröffentlichungsnummer: WO 2015/071270

(56) Entgegenhaltungen:
- JP-A- S6 430 757
- JP-A- 2002 192 710
- US-A- 3 586 049
- US-A- 5 659 347
- US-A1- 2010 194 801

## Beschreibung

Die Erfindung betrifft einen Druckkopf, eine Druckvorrichtung und ein Verfahren zum Aufbringen eines Druckmediums auf ein Substrat, insbesondere eine Halbleiterstruktur wie beispielsweise eine photovoltaische Solarzelle, gemäß den Oberbegriffen der Ansprüche 1, 9 und 11.

Bei industriellen Druckvorgängen, insbesondere bei der Herstellung von Halbleiterstrukturen ist es häufig wünschenswert, ein Druckmedium auf das Substrat aufzubringen. Solch ein Druckmedium kann eine Druckpaste sein, welche insbesondere einen Dotierstoff zur Dotierung eines oder mehrerer Bereiche der Halbleiterstruktur enthält, welche zur Ausbildung einer Maskierung für nachfolgende Prozessschritte dient und/oder welche Metallpartikel zum Ausbilden einer metallischen Kontaktstruktur enthält.

Das Substrat kann eine Halbleiterstruktur im Herstellungsprozess sein, beispielsweise zur Herstellung einer photvoltaischen Solarzelle oder einer LED-Struktur wie beispielsweise einer OLED-Struktur oder einer anorganischen LED-Struktur.

Es ist bekannt, Druckpaste mittels Siebdruckverfahren auf eine Halbleiterstruktur aufzubringen. Ebenso ist aus US 5,151,377 die Verwendung eines Dispensers zum Auftragen einer Paste bekannt, welche Metallpartikel enthält.

Aus EP 2 196 316 und US-A-5659347 ist eine Druckvorrichtung mit einem Druckkopf bekannt, welcher Druckkopf eine Vielzahl von Auslassöffnungen aufweist, die mittels eines in dem Druckkopf angeordneten Ventilelementes verschlossen werden können.

Der vorliegenden Erfindung liegt die Aufgabe zugrunde, den vorbekannten Druckkopf, die den Druckkopf umfassende Druckvorrichtung sowie das Verfahren zum Aufbringen der Druckpaste dahingehend zu verbessern, dass eine erhöhte Präzision und Ausfallsicherheit erzielt wird.

Gelöst ist diese Aufgabe durch einen Druckkopf gemäß Anspruch 1, eine Druckvorrichtung umfassend solch einen Druckkopf gemäß Anspruch 9 sowie ein Verfahren gemäß Anspruch 11. Vorzugsweise Ausführungsformen des Druckkopfes finden sich in den Ansprüchen 2 bis 8, der Druckvorrichtung in den Ansprüchen 10 bis 11 und des Verfahrens in den Ansprüchen 12 bis 14. Hiermit wird der Wortlaut sämtlicher Ansprüche explizit per Referenz in die Beschreibung einbezogen.

Das erfindungsgemäße Verfahren ist vorzugsweise zur Durchführung mittels des erfindungsgemäßen Druckkopfs und/oder der erfindungsgemäßen Druckvorrichtung, insbesondere einer vorzugsweisen Ausführungsform des Druckkopfes und/oder der Druckvorrichtung ausgebildet. Der erfindungsgemäße Druckkopf und die erfindungsgemäße Druckvorrichtung sind vorzugsweise zur Durchführung mittels des erfindungsgemäßen Verfahrens ausgebildet, insbesondere einer vorzugsweisen Ausführungsform hiervon.

Der erfindungsgemäße Druckkopf ist zum Aufbringen eines Druckmediums auf ein Substrat ausgebildet, insbesondere zum Aufbringen auf eine Halbleiterstruktur wie beispielsweise eine photovoltaische Solarzelle bei deren Herstellung.

Der Druckkopf weist ein Druckkopfgehäuse und ein Ventilelement auf. Das Druckkopfgehäuse umfasst mindestens eine Zuführöffnung zum Zuführen des Druckmediums und eine Mehrzahl von Auslassöffnungen zum Ausgeben des Druckmediums.

Das Ventilelement ist drehbar in dem Druckkopfgehäuse gelagert, um zwischen einem ersten Druck-Betriebszustand, in welchem die Zuführöffnung fluidleitend mit den Auslassöffnungen verbunden ist und einem zweiten Sperr-Betriebszustand, in welchem keine fluidleitende Verbindung zwischen Zuführöffnung und den Auslassöffnungen besteht, zu steuern.

Wesentlich ist, dass der Druckkopf mindestens einen Spülmediumanschluss aufweist und das Ventilelement derart ausgebildet und drehbar in dem Drucckopfgehäuse gelagert ist, fluidleitend mit den Auslassöffnungen verbunden ist und in dem ersten und zweiten Betriebszustand keine Verbindung, insbesondere keine fluitleitende Verbindung zwischen Spülmediumanschluss und den Auslassöffnungen besteht.

Die Erfindung ist in der Erkenntnis begründet, dass zum präzisen Ausgeben des Druckmediums an der Mehrzahl von Auslassöffnungen insbesondere bei Verwendung hochviskoser mit Fließgrenzen behafteter Druckmedien der Flussweg zwischen Ventil und Auslassöffnung vorteilhafterweise kurz ausgebildet wird. Weiterhin ergaben Versuche, dass eine präzise Kontrolle des Druckmediumstroms an mehreren parallelen Auslassöffnungen durch ein zentrales in einem gemeinsamen Zuführungskanal angeordnetes Ventil nicht mit ausreichender Präzision möglich ist. Wird hingegen für jede Auslassöffnung ein eigenes separates Ventil angeordnet, so verringert sich der Einfluss von Elastizitäten im System und zudem wird die Ausbildung von Druckgradienten zwischen Auslassöffnung bei An- und Abschaltvorgängen verhindert. Daher weist der erfindungsgemäße Druckkopf ein drehbar im Druckkopfgehäuse gelagertes Ventilelement auf, wobei durch Drehen des Ventilelements die Druckmediumausgabe an den Auslassöffnungen zugelassen oder unterbunden werden kann.

Ein weiterer Vorzug der erfindungsgemäßen Vorrichtung ist ein selbstverstärkender Effekt wobei der Überdruck des Druckmediums in Verbindung mit der charakteristischen Formgebung der Verschlusswelle eine in Richtung der Auslassöffnungen gerichtete Kraft bewirkt, wodurch die Dichtheit des Ventils bei steigendem Druck zunimmt.

Die Untersuchungen ergaben jedoch weiterhin, dass ein hoher Durchsatz und eine hohe Präzision durch Verunreinigungen in den Flusswegen insbesondere zwischen Ventilelement und Auslassöffnungen behindert werden. Um einen hohen Durchsatz zu ermöglichen und eine Verringerung der Präzision der Druckmediumausgabe zu verhindern ist daher eine Reinigung des Druckkopfes, insbesondere der Flusswege zwischen Ventilelement und Auslassöffnungen notwendig.

Der erfindungsgemäße Druckkopf ermöglicht eine schnelle Reinigung, indem durch Drehen des Ventilelementes in den Spül-Betriebszustand über den Spülmediumanschluss in einfacher Weise Spülmedium zu der Mehrzahl von Auslassöffnungen geführt werden kann, so dass ein Spülen erfolgt, insbesondere der Flusswege unmittelbar vor den Auslassöffnungen. Die Umstellung zwischen den einzelnen Betriebszuständen erfolgt in einfacher Weise durch Drehen des Ventilelements, so dass in schneller Abfolge ein Reinigen des Druckkopfes z.B. zwischen zwei Druckmediumaufbringvorgängen erfolgen kann.

Hierdurch wird insbesondere ein industrieller Einsatz mit hoher Durchsatzrate und einem geringen Ausfallrisiko erzielt.

Vorzugsweise ist in dem Druckkopf eine Spülmediumleitung ausgebildet, mit einem Spülmediumanschluss und mindestens einem Spülmediumausgang, so dass in dem Spül-Betriebszustand der Spülmediumausgang des Ventilelements im Bereich zumindest einer Auslassöffnung angeordnet und fluidleitend mit dieser verbunden ist. Hierdurch wird in einfacher Weise die Zuführung von Spülmedium zu der Auslassöffnung gewährleistet.

Insbesondere ist es vorteilhaft, dass in dem Spül-Betriebszustand der Spülmediumausgang des Ventilelements im Bereich der Mehrzahl von Auslassöffnungen angeordnet und fluidleitend mit diesen verbunden ist. In dieser vorzugsweisen Ausführungsform überdeckt der Spülmediumausgang somit einen größeren Bereich, so dass im Spül-Betriebszustand die Mehrzahl von Auslassöffnungen fluidleitend mit dem Spülmediumausgang der Spülmediumleitung verbunden sind.

In einer weiteren vorzugsweisen Ausführungsform weist die Spülmediumleitung für jede der Mehrzahl der Auslassöffnungen jeweils einen Spülmediumausgang auf, so dass in dem Spül-Betriebszustand jeder Spülmediumausgang im Bereich jeweils einer Auslassöffnung angeordnet und fluidleitend mit dieser verbunden ist. Hierdurch wird eine definierte Zuleitung von Spülmedium zu jeder Auslassöffnung erzielt.

Vorzugsweise ist die Spülleitung zumindest teilweise in dem Ventilelement ausgebildet. Hierdurch wird eine sichere Trennung der Fließwege zwischen Druckmedium einerseits und Spülmedium andererseits gewährleistet. Eine besonders vorteilhafte Ausgestaltung ergibt sich hierbei, indem die Spülleitung zumindest teilweise als axiale Leitung, insbesondere als axiale Bohrung in dem Ventilelement ausgebildet ist. Bei dieser vorzugsweisen Ausführungsform kann das Spülmittel in einfacher Weise in das Ventilelement über die axiale Bohrung zugeführt werden. Weiterhin sind bevorzugt ausgehend von der axialen Bohrung eine in etwa radial angeordnete Ausnehmungen, insbesondere radiale Bohrungen vorgesehen, welche die axiale Bohrung im Spül-Betriebszustand jeweils mit einer Auslassöffnung fluidleitend verbinden. Hierdurch ergibt sich der Vorteil, dass durch eine axiale und für jede Auslassöffnung jeweils eine radiale Bohrung in dem Ventilelement in einfacher Weise die Spülmediumleitung ausgebildet werden kann.

In einer weiteren vorzugsweisen Ausführungsform ist die Spülmediumleitung zwischen einer dem Ventil zugewandten Innenwand des Druckkopfgehäuses und dem Ventilelement ausgebildet, bevorzugt durch eine grabenartige Ausnehmung des Ventilelements. Vorzugsweise ist die Spülmediumleitung zumindest teilweise als Teilhohlzylinder zwischen Druckkopfgehäuse und Ventilelement ausgebildet, insbesondere durch eine teilhohlzylinderförmige Ausnehmung des Ventilelements. Hierbei ergibt sich der Vorteil, dass keine axiale Bohrung in dem Ventilelements erfolgen muss, was insbesondere bei langen Ventilelementen den Fertigungsprozess vereinfachen kann.

Bevorzugt ist hierbei der Spülmediumanschluss in dem Druckkopfgehäuse ausgebildet und derart angeordnet, dass in dem Spül-Betriebszustand der Spülmediumanschluss mit der Spülmittelleitung fluidleitend verbunden ist.

Vorzugsweise werden alle der Mehrzahl von Auslassöffnungen, insbesondere alle Auslassöffnungen gleichzeitig abgeschaltet, d.h. ein Umschalten zwischen den Betriebszuständen B und C für alle Auslassöffnungen erfolgt gleichzeitig.

Bei einigen Anwendungen ist es wünschenswert, dass eine oder mehrere der Auslassöffnungen wahlweise separat von den übrigen Auslassöffnungen abgeschaltet werden können.

Bei dieser vorzugsweisen Ausführungsform werden somit bevorzugt manche Auslassöffnungen zeitlich versetzt zu anderen abgeschaltet, insbesondere erfolgt ein Umschalten zwischen den Betriebszuständen B und C für eine Teilmenge der Auslassöffnungen (4) zeitlich versetzt zu den restlichen Auslassöffnungen.

Beispielsweise bei der Verwendung des Druckkopfes zum Aufbringen einer Druckpaste auf einer Halbleiterstruktur ist es bei nicht rechteckigen Halbleiterstrukturen wie beispielsweise Halbleiterstrukturen auf sogenannten pseudo square-Wafern wünschenswert, randständige Auslassöffnungen separat zu- und abzuschalten, so dass eine Druckmediumausgabe nur der randständigen Auslassöffnungen vermieden wird, wenn diese sich noch nicht über dem Halbleitersubstrat befinden.

Das Ventilelement ist daher vorzugsweise derart ausgebildet, dass in einem vierten Teildruck-Betriebszustand die Zuführöffnung nur mit einer Teilmenge der Mehrzahl von Auslassöffnungen fluidleitend verbunden ist, insbesondere, dass randständige Auslassöffnungen nicht in der Teilmenge enthalten sind. In dieser vorteilhaften Ausführungsform kann somit ebenfalls durch Verdrehen des Ventilelementes in einfacher Weise eine Ausgabe des Druckmediums nur an der Teilmenge der Mehrzahl von Auslassöffnungen erzielt werden.

Es liegt im Rahmen der Erfindung, in weiteren vorteilhaften Ausführungsformen zusätzliche Teildruck-Betriebszustände vorzusehen, bei denen jeweils unterschiedliche Teilmengen der Mehrzahl von Auslassöffnungen fluidleitend mit der Zuführöffnung verbunden sind, wohingegen die nicht zu der jeweiligen Teilmenge gehörenden Auslassöffnungen nicht fluidleitend mit der Zuführöffnung verbunden sind. Hierdurch kann durch eine Mehrzahl von Teildruck-Betriebszuständen eine Anpassung an die gewünschte Form des Substrats, insbesondere der Halbleiterstruktur erzielt werden, insbesondere ist beispielsweise auch ein Auftrag von Druckmediumlinien auf runde oder vieleckige Substrate möglich.

In einer weiteren vorteilhaften Ausführungsform ist eine gemeinsame Fluidleitung zwischen Zuführöffnung und einer Mehrzahl von Auslassöffnungen ausgebildet. Hierdurch ergibt sich der Vorteil, dass ein höherer Druckmediumdurchsatz und damit eine geringere Gefahr von Verunreinigungen oder Verstopfungen in der gemeinsamen Fluidleitung vorliegen. Bei Ausbildung des Ventilelements mit Teildruck-Betriebszuständen wie zuvor beschrieben ist es insbesondere vorteilhaft, solche Auslassöffnungen, welche in allen Druck-Betriebszuständen fluidleitend mit der Zuführöffnung verbunden sind, über eine gemeinsame Fluidleitung mit der Zuführöffnung zu verbinden.

Vorzugsweise ist daher die gemeinsame Fluidleitung zwischen Zuführöffnung und der Teilmenge der Mehrzahl von Auslassöffnungen ausgebildet, insbesondere ist für die nicht in der Teilmenge enthaltenen Auslassöffnungen bevorzugt eine weitere Fluidleitung, insbesondere bevorzugt jeweils eine weitere Fluidleitung ausgebildet.

Um eine negative Beeinflussung des Druckmediums, insbesondere von hochviskosen Druckpasten zu vermeiden, ist vorzugsweise für jede Auslassöffnung jeweils eine Fluidleitung mit konstantem Querschnitt und vorzugsweise gleicher Kanalgeometrie zwischen Zuführöffnung und Auslassöffnung ausgebildet.

Vorzugsweise ist daher für jede Auslassöffnung ein Druckmediumkanal ausgebildet, welcher mit der Zuführöffnung in dem Druck-Betriebszustand fluidleitend verbunden ist und jeder Druckmediumkanal weist bevorzugt zumindest zwischen Ventilelement und Auslassöffnung einen konstanten Querschnitt auf. Insbesondere in einer vorzugsweisen Ausführungsform, in welcher jeder Druckmediumkanal zumindest teilweise als Ausnehmung des Ventilelements ausgebildet ist, weisen bevorzugt für jeden Druckmediumkanal das durch das Ventilelement ausgebildete Teilstück des Druckmediumkanals und das Teilstück des Druckmediumkanals zwischen Ventilelement und Auslassöffnung einen konstanten Querschnitt auf.

Die der Erfindung zugrunde liegende Aufgabe ist weiterhin durch eine Druckvorrichtung gemäß Anspruch 10 gelöst.

Die erfindungsgemäße Druckvorrichtung zum Aufbringen eines Druckmediums auf ein Substrat, insbesondere auf eine Halbleiterstruktur, wie beispielsweise eine photovoltaische Solarzelle, weist ein Druckmediumreservoir und ein Druckmediumpumpmittel sowie einen erfindungsgemäßen Druckkopf, insbesondere eine vorzugsweise Ausführungsform hiervon, auf. Das Druckmediumpumpmittel ist fluidleitend mit dem Druckmediumreservoir und der Zuführöffnung des Druckkopfs verbunden, um Druckmedium zu dem Druckkopf zuzuführen.

Vorzugsweise umfasst die Druckvorrichtung ein Betätigungsmittel für das Ventilelement. Dieses Betätigungsmittel ist bevorzugt zum Drehen des Ventilelements relativ zu dem Druckkopfgehäuse ausgebildet. Um eine präzise Änderung der Betriebszustände zu ermöglichen, ist das Betätigungsmittel vorzugsweise ausgebildet, um das Ventilelement mit einer Umfangsgeschwindigkeit im Bereich von 10 mm/s bis 10 m/s zu drehen und/oder um Schaltzeiten zwischen den Betriebszuständen im Bereich 150 µs - 150 ms zu ermöglichen.

Es liegt hierbei im Rahmen der Erfindung, an sich übliche Steuermittel, insbesondere eine Steuereinheit wie beispielsweise einen Mikroprozessor und/oder einen Computer vorzusehen, um den Druckvorgang zu steuern und hierbei insbesondere mittels Steuersignalen ein Drehen des Ventilelements mittels des Betätigungsmittels zu bewirken, um den jeweils gewünschten Betriebszustand einzustellen.

Die der Erfindung zugrunde liegende Aufgabe ist weiterhin durch ein Verfahren zum Aufbringen eines Druckmediums auf ein Substrat gemäß Anspruch 13 gelöst.

Das erfindungsgemäße Verfahren zum Aufbringen eines Druckmediums auf ein Substrat, insbesondere auf eine Halbleiterstruktur wie eine photovoltaische Solarzelle erfolgt mittels eines erfindungsgemäßen Druckkopfes, insbesondere einer vorteilhaften Ausführungsform hiervon.

Das Verfahren umfasst folgende Verfahrensschritte:
In einem Verfahrensschritt A erfolgt ein Einrichten des Druckkopfes in den Druck-Betriebszustand.

In einem Verfahrensschritt B erfolgt ein Zuführen des Druckmediums zu dem Druckkopf und Ausgeben des Druckmediums aus den Auslassöffnungen auf das Substrat.

In einem Verfahrensschritt C erfolgt ein Einrichten des Druckkopfes in den Sperr-Betriebszustand und ein Beenden der Zuführung von Druckmedium zu dem Druckkopf.

Wesentlich ist, dass in einem Verfahrensschritt D ein Einrichten des Druckkopfes in den Spül-Betriebszustand und ein Zuführen oder Abführen von Spülmedium zu dem Spülmediumanschluss erfolgt, so dass das Spülmedium den Drucckopf durchfließt und an den Auslassöffnungen austritt und somit ein Spülvorgang erfolgt.

Das Spülmedium wird vorzugsweise über den Spülmediumanschluss zugeführt, so dass der Spülmediumanschluss als Spülmediumeingang für den Druckkopf wirkt und das Spülmedium an den Auslassöffnungen ausgegeben wird. Ebenso liegt es im Rahmen der Erfindung, das Spülmedium über den Spülmediumanschluss abzuführen, insbesondere abzusaugen, so dass das Spülmedium über die Auslassöffnungen zugeführt und über den Spülmediumanschluss (als Spülemdiumausgang) abgeführt wird.

Vorzugsweise wird als Spülmedium Druckluft verwendet. Die Druckluft kann über den Spülmediumanschluss zugeführt, so dass Ebenso liegt es im Rahmen der Erfindung, als Spülmedium ein Lösungsmittel, insbesondere Aceton, Isopropylalkohol und/oder Terpineol zu verwenden.

Insbesondere bei Verwendung von Druckluft als Spülmedium ist es vorteilhaft, die Druckluft über den Spülmediumanschluss abzusaugen. Denn hierdurch kann in einfacher Weise die Umgebungsluft zum Spülen verwendet werden und die Verunreinigungen werden nicht aus den Auslassöffnungen ausgegeben, sondern über den Spülmediumanschluss abgeführt.

Der erfindungsgemäße Druckkopf, die erfindungsgemäße Druckvorrichtung und das erfindungsgemäße Verfahren sind zur Beschichtung beliebiger Substrate, wie beispielsweise Silizium Wafer, insbesondere bei der Herstellung verschiedenartiger Halbleiterstrukturen einsetzbar. Insbesondere ist eine Verwendung bei der Herstellung von großflächigen Halbleiterstrukturen, wie LED, OLED oder photovoltaischen Solarzellen vorteilhaft, da hier häufig linienartige Strukturen durch Aufbringen von Druckmedium, insbesondere einer Druckpaste erzeugt werden sollen.

Insbesondere ist eine Verwendung zur Erzeugung von metallischen Kontaktierungsstrukturen, bevorzugt durch Verwendung einer Metallpartikel enthaltenden Druckpaste vorteilhaft. Solche metallischen Kontaktstrukturen werden insbesondere bei photovoltaischen Solarzellen verwendet. Typischerweise wird auf der bei Benutzung der Solarzelle der einfallenden Strahlung zugewandten Seite ein metallisches Kontaktierungsgitter zum Abführen der Ladungsträger angeordnet. Das Gitter weist typischerweise mehrere linienartig ausgebildete, parallele Kontaktierungsfinger auf. Insbesondere zur Herstellung dieser Kontaktierungsfinger ist der erfindungsgemäße Druckkopf, die erfindungsgemäße Druckvorrichtung und das erfindungsgemäße Verfahren besonders geeignet.

Der Druckkopf ist vorzugsweise derart ausgebildet, dass zwischen Auslassöffnungen und Halbleitersubstrat keine weitere Leitung für das Druckmedium angeordnet ist, d. h. dass das Druckmedium nach Austritt aus den Auslassöffnungen unmittelbar auf das Halbleitersubstrat aufgebracht wird.

Vorzugsweise ist der Druckkopf derart ausgebildet, dass der Flussweg zwischen Ventilelement und Auslassöffnung bei jeder der Mehrzahl von Auslassöffnungen jeweils kleiner 5 cm, bevorzugt kleiner 1 cm, insbesondere bevorzugt kleiner 0,3 cm ist.

Das Druckverfahren kann in an sich bekannter Weise, insbesondere wie in EP 2 196 316 B1 beschrieben ausgeführt werden. So wird typischerweise der Drucckopf relativ zu dem Halbleitersubstratz und insbesondere senkrecht zu einer Längserstreckung des Druckkopfes bewegt während des Druckvorgangs bewegt, um ein Auftragen mehrerer paralleler, linienartiger Druckmedienstränge auf dem Halbleitersubstrat zu erzielen.

Die Ausführungsöffnungen sind vorzugsweise entlang einer Gerade angeordnet.

Weitere vorzugsweise Merkmale und Ausführungsformen werden im Folgenden anhand der Figuren und von Ausführungsbeispielen erläutert. Dabei zeigt:
- Figuren 1a bis 1c: ein erstes Ausführungsbeispiel eines erfindungsgemäßen Druckkopfs;
- Figuren 2a bis 2c: ein zweites Ausführungsbeispiel eines erfindungsgemäßen Druckkopfs und
- Figur 3: eine perspektivische Darstellung eines Anwendungsbeispiels eines dritten Ausführungsbeispiels eines erfindungsgemäßen Druckkopfs.

In den Figuren bezeichnen gleiche Bezugselemente gleiche oder gleichwirkende Elemente.

In den Figuren 1a bis 1c ist ein erstes Ausführungsbeispiel eines erfindungsgemäßen Druckkopfes schematisch dargestellt,

Figuren 1a und 1b sowie 2a und 2b zeigen radiale Schnittbilder; Figur 1c sowie 2c zeigen jeweils ein axiales Schnittbild.

Der Druckkopf gemäß dem ersten Ausführungsbeispiel weist ein Druckkopfgehäuse 1 auf, welches eine zylindrische Ausnehmung aufweist. In der zylindrischen Ausnehmung ist ein Ventilelement 2 drehbar gelagert. Die Drehung kann in den Figuren 1a und 1b in oder gegen den Uhrzeigersinn um einen in Figur 1a dargestellten Drehpunkt D erfolgen. Entsprechend ist in Figur 1c die Drehachse D des Ventilelements 2 dargestellt.

Das Druckkopfgehäuse 1 weist eine Zuführöffnung 3 zum Zuführen von Druckmedium auf. Weiterhin weist das Druckkopfgehäuse 1 eine Vielzahl von Auslassöffnungen 4 zum Ausgeben des Druckmediums auf. Exemplarisch sind in Figur 1c die randständigen Auslassöffnungen 4a und 4b sowie zwei mittlere Auslassöffnungen 4 gekennzeichnet.

Wie bereits beschrieben, ist das Ventilelement 2 drehbar in dem Druckkopfgehäuse 1 gelagert. Figur 1a zeigt hierbei die Drehstellung eines Druck-Betriebszustands: In dieser Drehstellung kann ein Druckmedium wie beispielsweise eine Druckpaste über die Zuführöffnung 3 zugeführt werden (Flussweg durch Pfeile gekennzeichnet), das Druckmedium durchläuft eine Leitungsstrecke, welche zwischen Ventilelement 2 und einer Innenwand des Druckkopfgehäuses 1 ausgebildet ist und tritt schließlich an den Auslassöffnungen 4 aus.

Wie in Figur 1 ersichtlich, überdeckt die Zufuhröffnung 3 in axialer Richtung die gesamte druckaktive Breite des Druckkopfs. Das Ventilelement 2 weist hingegen für jede Auslassöffnung 4 jeweils eine teilringartige Ausnehmung (in Form eines Teilhohlzylinders mit rechteckigem Querschnitt) auf, siehe exemplarisch die Bezugszeichen 2a und 2b für die randständigen teilringartigen Ausnehmungen des Ventilelements 2 in Figur 1c). Das Druckmedium wird somit mittels der einen Zuführöffnung 3 zugeführt und durch die teilringartigen Ausnehmungen 2a, 2b jeweils einer Auslassöffnung 4 zugeführt.

In einem zweiten Sperr-Betriebszustand wird das Ventilelement 2 gegenüber dem Druckkopfgehäuse 1 gedreht, so dass der in Figur 1a mit S gekennzeichnete Bereich des Ventilelements 2 die Auslassöffnungen 4 überdeckt und somit die Druckmediumausgabe unterbrochen ist.

In Figur 1b ist schließlich ein dritter Spül-Betriebszustand dargestellt:
Das Ventilelement 2 weist einen Spülmediumanschluss 5 auf, welcher in dem Ausführungsbeispiel gemäß Figur 1 als axiale Bohrung des Ventilelementes 2 ausgebildet ist. Weiterhin weist das Ventilelement 2 zu jeder Auslassöffnung 4 jeweils eine als radiale Bohrung ausgebildete radiale Spülmediumleitung 6 auf.

Wie in Figur 1b ersichtlich, wird im Spül-Betriebszustand das Ventilelement 2 derart gedreht, dass die radiale Spülmediumleitung 6 jeweils mit der zugeordneten Auslassöffnung 4 fluidleitend verbunden ist. In diesem Betriebszustand kann somit Spülmittel über den Spülmediumanschluss 5 zugeführt werden, welches die axiale Spülmittelleitung durchläuft und über die jeweiligen radialen Spülmittelleitungen 4 zu den Auslassöffnungen 4 gelangt, so dass ein Spülen des Druckkopfs erfolgt.

Der Druckkopf gemäß Figur 1 ermöglicht somit eine Ausgabe von Druckmedium sowie eine präzise Abschaltung und eine Spülung lediglich abhängig von der Drehstellung des Ventilelements 2 relativ zu dem Druckkopfgehäuse 1.

Für die Verwendung hochviskoser Pasten als Druckmedium ist es vorteilhaft, dass der Abstand A zwischen Ventilelement 2 und den Auslassöffnungen 4 gering ist. Bei dem in Figur 1 dargestellten Ausführungsbeispiel beträgt der Abstand A 0,5 mm.

Die gestrichelte Linie 7 gemäß Figur 1a beschreibt eine vorzugsweise Abwandlung des ersten Ausführungsbeispiels mit Randabschaltung:
In diesem Ausführungsbeispiel sind die teilringartigen Ausnehmungen 2a, 2b des Ventilelements 2 unterschiedlich zu den verbleibenden teilringartigen Ausnehmungen ausgeführt: Die randständigen teilringartigen Ausnehmungen übergreifen einen geringeren Winkelbereich verglichen mit den übrigen teilringartigen Ausnehmungen. Wie in Figur 1A ersichtlich, übergreift die nicht gestrichelt dargestellte teilringartige Ausnehmung einen Winkelbereich über 200°, wohingegen die teilringartige Ausnehmung 2b, welche an der gestrichelten Linie 7 endet, einen Winkelbereich kleiner 200° überdeckt.

Bei der in Figur 1a dargestellten Drehstellung des Ventilelementes 2 ist somit ein Teildruck-Betriebszustand dargestellt: die randständigen Auslassöffnungen 4a und 4b sind durch das Ventilelement verschlossen (es besteht keine fluidleitende Verbindung zwischen Zuführöffnung 3 und den Auslassöffnungen 4a und 4b, da wie in Figur 1a ersichtlich, der Flussweg der Druckpaste an der gestrichelten Linie 7 endet.

In diesem Teildruck-Betriebszustand erfolgt somit keine Druckmediumausgabe an den Auslassöffnungen 4a und 4b, sondern lediglich an den verbleibenden Auslassöffnungen 4. Hierdurch ist beispielsweise die Ausbildung metallischer Kontaktierungsfinger auch Pseudo Square-Wafer mit entsprechend kürzeren Fingern in den Randbereichen des Wafers möglich.

Wird das Ventilelement 2 hingegen weiter im Uhrzeigersinn gemäß Figur 1a gedreht, so dass der mit der gestrichelten Linie 7 gekennzeichnete Bereich am linken Rand der Auslassöffnung 4 angeordnet ist, so kann Druckmedium aus sämtlichen Auslassöffnungen 4 ausgegeben werden.

In Figur 2 ist ein zweites Ausführungsbeispiel eines erfindungsgemäßen Drucckopfs dargestellt. Zur Vermeidung von Wiederholungen wird nachfolgend lediglich auf die wesentlichen Unterschiede gegenüber dem ersten Ausführungsbeispiel eingegangen:
Bei dem zweiten Ausführungsbeispiel eines erfindungsgemäßen Druckkopfs ist die Spülmediumleitung teilweise zwischen Ventilelement 2 und Innenwand des Druckkopfgehäuses 1 ausgebildet. Entsprechend ist der Spülmediumanschluss 5 in dem Druckkopfgehäuse ausgebildet, so dass in der Spül-Betriebsstellung gemäß Figur 2b eine fluidleitende Verbindung zwischen Spülmediumanschluss 5 und Auslassöffnung 4 besteht. Der Flussweg zwischen Zuführöffnung 3 und Auslassöffnung 4 ist in diesem Betriebszustand entsprechend gesperrt.

Umgekehrt ist in dem in Figur 2a dargestellten Druck-Betriebszustand der Flussweg zwischen Spülmediumanschluss 5 und Auslassöffnung 4 ebenso wie der Flussweg zwischen Zuführöffnung 3 und Spülmediumanschluss 5 gesperrt, wohingegen eine fluidleitende Verbindung zwischen Zuführöffnung 3 und Auslassöffnung 4 besteht.

In Figur 3 ist schließlich ein Anwendungsbeispiel schematisch und perspektivisch dargestellt zur Erläuterung eines Ausführungsbeispiels einer erfindungsgemäßen Druckvorrichtung und eines erfindungsgemäßen Verfahrens:
Zur Herstellung einer photovoltaischen Solarzelle wird auf einem Pseudo Square-Wafer W Metallpartikel enthaltende Druckpaste in einer Mehrzahl parallelen Linien aufgetragen, um metallische Kontaktierungsfinger auszubilden.

Hierzu wird der Wafer W in der mit einem Pfeil gekennzeichneten Dispenserichtung unter dem Druckkopfgehäuse 1 hindurchbewegt. Der Druckkopf kann gemäß Figur 1 oder Figur 2 ausgebildet sein.

Der Druckkopf ist Teil einer erfindungsgemäßen Druckvorrichtung, welche weiterhin ein Druckmediumreservoir 7 mit integriertem Druckmediumpumpmittel aufweist, so dass über eine Leitung Druckmedium der Zuführöffnung 3 des Druckkopfgehäuses 1 zuführbar ist.

Hierbei wird durch Drehen des Ventilelementes 2 mittels eines als Elektromotor ausgebildeten Betätigungsmittels 8 zunächst ein Teildruck-Betriebszustand eingestellt, so dass an den randständigen Auslassöffnungen kein Druckmedium ausgegeben wird. Im Bereich der abgeschrägten Ecken (zwei der vier abgeschrägten Ecken sind durch gestrichelte Kreise markiert) des Pseudo Square-Wafers wird somit zunächst kein Druckmedium aufgetragen.

Sobald der Wafer W in voller Breite unter dem Druckkopf angeordnet ist, wird durch Drehen des Ventilelements 2 der Druck-Betriebszustand eingestellt, in welchem über sämtliche Auslassöffnungen 4 Druckmedium ausgegeben wird. Sobald die gegenüberliegenden abgeschrägten Ecken des Pseudo Square-Wafers in den Bereich unter den Druckkopf gelangen, wird wiederum durch Drehen des Ventilelements 2 der Teildruck-Betriebszustand eingestellt, so dass lediglich über die nichtrandständigen Auslassöffnungen Druckmedium ausgegeben wird. Ist schließlich der gesamte Wafer bedruckt, so wird wiederum durch Drehen des Ventilelementes 2 der Sperr-Betriebszustand eingestellt, so dass kein Druckmedium aus den Auslassöffnungen mehr austritt.

Das Betätigungsmittel kann auch als Magnetschalter oder Pneumatikzylinder ausgebildet sein. Vorzugsweise ist das Betätigungsmittel ausgebildet um Schaltzeiten zwischen den Betriebszuständen im Bereich 150 µs bis 150 ms zu ermöglichen.

Nach Durchlaufen des Wafers wird eine Spülmedium-Auffangschale unter den Druckkopf gefahren und durch Drehen des Ventilelementes 2 wird der Spül-Betriebszustand hergestellt. Mittels einer Druckluftquelle 9 wird Druckluft zu einem Spülmediumanschluss 5 des Druckkopfes geleitet, welche über die Spülmediumleitung zu allen Auslassöffnungen 4 geleitet wird, so dass eine Reinigung des Druckkopfes und insbesondere sämtlicher Auslassöffnungen 4 erfolgt.

Anschließend wird durch Drehen des Ventilelementes 2 wieder der Teildruck-Betriebszustand eingestellt und der nächste Wafer kann bedruckt werden.

## Patentansprüche

1. Druckkopf zum Aufbringen eines Druckmediums auf ein Substrat, insbesondere eine Halbleiterstruktur wie eine photovoltaische Solarzelle, mit einem Druckkopfgehäuse (1) und einem Ventilelement (2), wobei das Druckkopfgehäuse mindestens eine Zuführöffnung (3) zum Zuführen von Druckmedium und eine Mehrzahl von Auslassöffnungen (4) zum Ausgeben des Druckmediums aufweist,
wobei das Ventilelement drehbar in dem Druckkopfgehäuse (1) gelagert ist, um zwischen einem ersten Druck-Betriebszustand, in welchem die Zuführöffnung fluidleitend mit den Auslassöffnungen (4) verbunden ist und einem zweiten Sperr-Betriebszustand, in welchem keine fluidleitende Verbindung zwischen Zuführöffnung (3) und den Auslassöffnungen besteht, zu steuern,
**dadurch gekennzeichnet,**
**dass** der Druckkopf mindestens einen Spülmediumanschluss (5) aufweist und das Ventilelement (2) derart ausgebildet und drehbar in dem Druckkopfgehäuse (1) gelagert ist, dass in einem dritten Spül-Betriebszustand der Spülmediumanschluss fluidleitend mit den Auslassöffnungen (4) verbunden ist und in dem ersten und zweiten Betriebszustand keine fluidleitende Verbindung zwischen Spülmediumanschluss (5) und den Auslassöffnungen (4) besteht und
**dass** in dem Druckkopf eine Spülmediumleitung ausgebildet ist, mit einem Spülmediumanschluss (5) und mindestens einem Spülmediumausgang, so dass in dem Spül-Betriebszustand der Spülmediumausgang des Ventilelements im Bereich zumindest einer Auslassöffnungen (4) angeordnet und fluidleitend mit dieser verbunden ist.

2. Druckkopf nach Anspruch 1,
**dadurch gekennzeichnet,**
**dass** in dem Spül-Betriebszustand der Spülmediumausgang des Ventilelements im Bereich der Mehrzahl von Auslassöffnungen (4) angeordnet und fluidleitend mit diesen verbunden ist und/oder dass die Spülmediumleitung für jede Auslassöffnung jeweils einen Spülmediumausgang aufweist und dass in dem Spül-Betriebszustand jeder Spülmediumausgang im Bereich jeweils einer Auslassöffnung angeordnet und fluidleitend mit dieser verbunden ist.

3. Druckkopf nach Anspruch 1 oder 2,
**dadurch gekennzeichnet,**
**dass** die Spülmediumleitung zumindest teilweise in dem Ventilelement (2) ausgebildet ist, insbesondere als axiale Leitung, bevorzugt axiale Bohrung in dem Ventilelement (2) ausgebildet ist.

4. Druckkopf nach Anspruch 1 oder 2,
**dadurch gekennzeichnet,**
**dass** die Spülmediumleitung zwischen einer dem Ventilelement (2) zugewandten Innenwand des Druckkopfgehäuses und dem Ventilelement (2) ausgebildet ist, insbesondere durch eine Grabenartige Ausnehmung des Ventilelements.

5. Druckkopf nach Anspruch 4,
**dadurch gekennzeichnet,**
**dass** der Spülmediumanschluss (5) in dem Druckkopfgehäuse (1) ausgebildet und derart angeordnet ist, dass in dem Spül-Betriebszustand der Spülmediumanschluss (5) mit der Spülmittelleitung fluidleitend verbunden ist.

6. Druckkopf nach einem der vorangegangenen Ansprüche,
**dadurch gekennzeichnet,**
**dass** in einem vierten Teildruck-Betriebszustand die Zuführöffnung (3) nur mit einer Teilmenge der Mehrzahl von Auslassöffnungen (4) fluidleitend verbunden ist, insbesondere, dass randständige Auslassöffnungen (4) nicht in der Teilmenge enthalten sind.

7. Druckkopf nach einem der vorangegangenen Ansprüche,
**dadurch gekennzeichnet,**
**dass** eine gemeinsame Fluidleitung zwischen Zuführöffnung (3) und einer Mehrzahl von Auslassöffnungen (4) ausgebildet ist.

8. Druckkopf nach Anspruch 6 und Anspruch 7,
**dadurch gekennzeichnet,**
**dass** die gemeinsame Fluidleitung zwischen Zuführöffnung (3) und der Teilmenge der Mehrzahl von Auslassöffnungen (4) ausgebildet ist, insbesondere, dass für die nicht in der Teilmenge enthaltenen Auslassöffnungen (4) mindestens eine weitere Fluidleitung ausgebildet ist, vorzugsweise, dass für jede nicht in der Teilmenge enthaltene Auslassöffnung jeweils eine weitere Fluidleitung ausgebildet ist.

9. Druckvorrichtung zum Aufbringen eines Druckmediums auf ein Substrat, insbesondere eine Halbleiterstruktur wie eine photovoltaische Solarzelle,
mit einem Druckmediumreservoir (7) und einem Druckmediumpumpmittel und einem Druckkopf,
wobei der Druckkopf ein Druckkopfgehäuse (1) und ein Ventilelement (2) aufweist, wobei das Druckkopfgehäuse mindestens eine Zuführöffnung (3) zum Zuführen von Druckmedium und eine Mehrzahl von Auslassöffnungen (4) zum Ausgeben des Druckmediums aufweist, wobei das Ventilelement drehbar in dem Druckkopfgehäuse (1) gelagert ist, um zwischen einem ersten Druck-Betriebszustand, in welchem die Zuführöffnung fluidleitend mit den Auslassöffnungen (4) verbunden ist und einem zweiten Sperr-Betriebszustand, in welchem keine fluidleitende Verbindung zwischen Zuführöffnung (3) und den Auslassöffnungen besteht, zu steuern,
wobei der Druckkopf mindestens einen Spülmediumanschluss (5) aufweist und das Ventilelement (2) derart ausgebildet und drehbar in dem Druckkopfgehäuse (1) gelagert ist, dass in einem dritten Spül-Betriebszustand der Spülmediumanschluss fluidleitend mit den Auslassöffnungen (4) verbunden ist und in dem ersten und zweiten Betriebszustand keine fluidleitende Verbindung zwischen Spülmediumanschluss (5) und den Auslassöffnungen (4) besteht,
wobei das Druckmediumpumpmittel fluidleitend mit dem Druckmediumreservoir (7) und der Zuführöffnung (3) des Druckkopfs verbunden ist, zum Zuführen von Druckmedium zu dem Druckkopf,
**dadurch gekennzeichnet,**
**dass** die Druckvorrichtung ein Betätigungsmittel für das Ventilelement (2) umfasst, welches zum Drehen des Ventilelementes relativ zu dem Druckkopfgehäuse (1) ausgebildet ist.

10. Druckvorrichtung nach Anspruch 9,
**dadurch gekennzeichnet,**
**dass** die Druckvorrichtung eine Steuereinheit umfasst, welche derart mit dem Betätigungsmittel zusammenwirkend ausgebildet ist, dass mittels der Steuereinheit für jeden Betriebszustand eine Drehstellung des Ventilelementes relativ zu dem Druckkopfgehäuse (1) vorgebbar ist.

11. Verfahren zum Aufbringen eines Druckmediums auf ein Substrat, insbesondere eine Halbleiterstruktur wie eine photovoltaische Solarzelle, mittels eines Druckkopfs mit einem Druckkopfgehäuse (1) und einem Ventilelement (2), wobei das Druckkopfgehäuse mindestens eine Zuführöffnung (3) zum Zuführen von Druckmedium und eine Mehrzahl von Auslassöffnungen (4) zum Ausgeben des Druckmediums aufweist, wobei das Ventilelement drehbar in dem Druckkopfgehäuse (1) gelagert ist, um zwischen einem ersten Druck-Betriebszustand, in welchem die Zuführöffnung fluidleitend mit den Auslassöffnungen (4) verbunden ist und einem zweiten Sperr-Betriebszustand, in welchem keine fluidleitende Verbindung zwischen Zuführöffnung (3) und den Auslassöffnungen besteht, zu steuern,
folgende Verfahrensschritte umfassend:
A Einrichten des Druckkopfs in dem Druck-Betriebszustand;
B Zuführen des Druckmediums zu dem Druckkopf und Ausgeben des Druckmediums aus den Auslassöffnungen (4) auf das Substrat;
C Einrichten des Druckkopfs in dem Sperr-Betriebsszustand und Beenden der Zuführung von Druckmedium zu dem Druckkopf;
**dadurch gekennzeichnet,**
**dass** in einem Verfahrensschritt D ein Einrichten des Druckkopfs in dem Spül-Betriebszustand und Zuführen von Spülmedium zu dem Spülmediumanschluss (5) erfolgt.

12. Verfahren nach Anspruch 11,
**dadurch gekennzeichnet,**
**dass** ein Umschalten zwischen den Betriebszuständen B und C für alle Auslassöffnungen (4) gleichzeitig erfolgt.

13. Verfahren nach Anspruch 11,
**dadurch gekennzeichnet,**
**dass** ein Umschalten zwischen den Betriebszuständen B und C für eine Teilmenge der Auslassöffnungen (4) zeitlich versetzt zu den restlichen Auslassöffnungen erfolgt.

14. Verfahren nach einem der Ansprüche 11 bis 13,
**dadurch gekennzeichnet,**
**dass** als Spülmedium eines oder mehrere aus der Gruppe
- Gase, insbesondere Luft,
- Lösungsmittel, insbesondere Aceton und/oder Terpineol
- Verdünner, insbesondere ein bereits im Druckmedium enthaltener Stoff
verwendet wird, und/oder dass in Verfahrensschritt D an dem Spülmediumanschluss (5) ein Absaugen des Spülmediums erfolgt.

## Claims

1. Print head for applying a printing medium to a substrate, especially a semiconductor structure such as a photovoltaic solar cell, having a print head housing (1) and a valve element (2), wherein the print head housing has at least one feed opening (3) for feeding printing medium and a plurality of outlet openings (4) for dispensing the printing medium,
wherein the valve element is rotatably mounted in the print head housing (1) in order to navigate between a first printing operating state, in which the feed opening is in fluid-conducting communication with the outlet openings (4), and a second shut-off operating state, in which there is no fluid-conducting communication between the feed opening (3) and the outlet openings,
**characterised in that**
the print head has at least one flushing medium port (5) and the valve element (2) is configured and rotatably mounted in the print head housing (1) in such a way that, in a third flushing operating state, the flushing medium port is in fluid-conducting communication with the outlet openings (4) and, in the first and second operating states, there is no fluid-conducting communication between the flushing medium port (5) and the outlet openings (4) and
in the print head there is formed a flushing medium conduit having a flushing medium port (5) and at least one flushing medium outlet, so that in the flushing operating state the flushing medium outlet of the valve element is arranged in the region of at least one outlet opening (4) and is in fluid-conducting communication therewith.

2. Print head according to claim 1,
**characterised in that**
in the flushing operating state the flushing medium outlet of the valve element is arranged in the region of the plurality of outlet openings (4) and is in fluid-conducting communication therewith and/or
the flushing medium conduit has a flushing medium outlet for each outlet opening, and in the flushing operating state each flushing medium outlet is arranged in the region of a respective outlet opening and is in fluid-conducting communication therewith.

3. Print head according to claim 1 or 2,
**characterised in that**
the flushing medium conduit is at least in part formed in the valve element (2), especially in the form of an axial conduit, preferably an axial bore in the valve element (2).

4. Print head according to claim 1 or 2,
**characterised in that**
the flushing medium conduit is formed between an inner wall of the print head housing, which wall faces towards the valve element (2), and the valve element (2), especially by a channel-like recess in the valve element.

5. Print head according to claim 4,
**characterised in that**
the flushing medium port (5) is formed in the print head housing (1) and arranged in such a way that in the flushing operating state the flushing medium port (5) is in fluid-conducting communication with the flushing medium conduit.

6. Print head according to any one of the preceding claims,
**characterised in that**
in a fourth part-printing operating state the feed opening (3) is in fluid-conducting communication with only a sub-set of the plurality of outlet openings (4); especially, outlet openings (4) positioned at the edges are not included in the sub-set.

7. Print head according to any one of the preceding claims,
**characterised in that**
a common fluid conduit is formed between the feed opening (3) and a plurality of outlet openings (4).

8. Print head according to claim 6 and claim 7,
**characterised in that**
the common fluid conduit is formed between the feed opening (3) and the sub-set of the plurality of outlet openings (4); especially, at least one further fluid conduit is provided for the outlet openings (4) not included in the sub-set; preferably, a further fluid conduit is provided for each outlet opening not included in the sub-set.

9. Printing device for applying a printing medium to a substrate, especially a semiconductor structure such as a photovoltaic solar cell,
having a printing medium reservoir (7) and a printing medium pump means and a print head,
wherein the print head has a print head housing (1) and a valve element (2), the print head housing having at least one feed opening (3) for feeding printing medium and a plurality of outlet openings (4) for dispensing the printing medium,
wherein the valve element is rotatably mounted in the print head housing (1) in order to navigate between a first printing operating state, in which the feed opening is in fluid-conducting communication with the outlet openings (4), and a second shut-off operating state, in which there is no fluid-conducting communication between the feed opening (3) and the outlet openings,
wherein the print head has at least one flushing medium port (5) and the valve element (2) is configured and rotatably mounted in the print head housing (1) in such a way that, in a third flushing operating state, the flushing medium port is in fluid-conducting communication with the outlet openings (4) and, in the first and second operating states, there is no fluid-conducting communication between the flushing medium port (5) and the outlet openings (4),
wherein the printing medium pump means is in fluid-conducting communication with the printing medium reservoir (7) and the feed opening (3) of the print head, to feed printing medium to the print head,
**characterised in that**
the printing device comprises an operating means for the valve element (2), which is configured to rotate the valve element relative to the print head housing (1).

10. Printing device according to claim 9,
**characterised in that**
the printing device comprises a control unit which is configured to cooperate with the operating means in such a way that, by means of the control unit, a rotated position of the valve element relative to the print head housing (1) is specifiable for each operating state.

11. Method of applying a printing medium to a substrate, especially a semiconductor structure such as a photovoltaic solar cell, by means of a print head having a print head housing (1) and a valve element (2), the print head housing having at least one feed opening (3) for feeding printing medium and a plurality of outlet openings (4) for dispensing the printing medium, wherein the valve element is rotatably mounted in the print head housing (1) in order to navigate between a first printing operating state, in which the feed opening is in fluid-conducting communication with the outlet openings (4), and a second shut-off operating state, in which there is no fluid-conducting communication between the feed opening (3) and the outlet openings,
comprising the following method steps:
A positioning of the print head in the printing operating state;
B feeding of the printing medium to the print head and dispensing of the printing medium from the outlet openings (4) onto the substrate;
C positioning of the print head in the shut-off operating state and termination of the feeding of printing medium to the print head;
**characterised in that**
in a method step D, the print head is positioned in the flushing operating state and flushing medium is fed to the flushing medium port (5).

12. Method according to claim 11,
**characterised in that**
a switch-over between operating states B and C takes place simultaneously for all outlet openings (4).

13. Method according to claim 11,
**characterised in that**
for a sub-set of the outlet openings (4) a switch-over between operating states B and C takes place staggered in time relative to the remaining outlet openings.

14. Method according to any one of claims 11 to 13,
**characterised in that**
as flushing medium there is used one or more of the group:
- gases, especially air,
- solvents, especially acetone and/or terpineol,
- diluents, especially a substance already present in the printing medium,
and/or, in method step D, the flushing medium is extracted at the flushing medium port (5).

## Revendications

1. Tête d'impression dévolue au dépôt d'un fluide d'impression sur un substrat, notamment une structure semi-conductrice telle qu'une cellule solaire photovoltaïque, munie d'un boîtier (1) et d'un élément de distribution (2), ledit boîtier de la tête d'impression comprenant au moins un orifice d'alimentation (3) affecté à l'amenée de fluide d'impression, et une pluralité d'orifices de décharge (4) affectés à la délivrance dudit fluide d'impression,
ledit élément de distribution étant monté à rotation dans le boîtier (1) de la tête d'impression, en vue d'un pilotage entre un premier état de fonctionnement en mode pression, dans lequel l'orifice d'alimentation est en liaison fluidique avec les orifices de décharge (4), et un deuxième état de fonctionnement en mode blocage, dans lequel aucune liaison fluidique n'est instaurée entre ledit orifice d'alimentation (3) et lesdits orifices de décharge,
**caractérisée par le fait**
**que** ladite tête d'impression est dotée d'au moins un raccord (5) à fluide de rinçage, la réalisation de l'élément de distribution (2), et son montage rotatif dans le boîtier (1) de ladite tête d'impression, étant conçus de telle sorte que, dans un troisième état de fonctionnement en mode purge, ledit raccord à fluide de rinçage soit en liaison fluidique avec les orifices de décharge (4), et qu'aucune liaison fluidique ne soit instaurée entre ledit raccord (5) à fluide de rinçage et lesdits orifices de décharge (4), dans les premier et deuxième états de fonctionnement ; et
par le fait que ladite tête d'impression est intérieurement pourvue d'un conduit à fluide de rinçage comprenant un raccord (5) à fluide de rinçage et au moins une sortie de fluide de rinçage, de façon telle qu'à l'état de fonctionnement en mode purge, la sortie de fluide de rinçage de l'élément de distribution soit située dans la région d'au moins un orifice de décharge (4), et soit en liaison fluidique avec ce dernier.

2. Tête d'impression selon la revendication 1,
**caractérisée par le fait**
**qu'**à l'état de fonctionnement en mode purge, la sortie de fluide de rinçage de l'élément de distribution est située dans la région de la pluralité d'orifices de décharge (4), et est en liaison fluidique avec ces derniers ; et/ou
par le fait que le conduit à fluide de rinçage est respectivement muni d'une sortie de fluide de rinçage pour chaque orifice de décharge, et qu'à l'état de fonctionnement en mode purge, chaque sortie de fluide de rinçage est située dans la région d'un orifice respectif de décharge, et est en liaison fluidique avec ce dernier.

3. Tête d'impression selon la revendication 1 ou 2,
**caractérisée par le fait**
**que** le conduit à fluide de rinçage est ménagé au moins en partie dans l'élément de distribution (2), notamment sous la forme d'un conduit axial, de préférence d'un alésage axial pratiqué dans ledit élément de distribution (2).

4. Tête d'impression selon la revendication 1 ou 2,
**caractérisée par le fait**
**que** le conduit à fluide de rinçage est ménagé entre l'élément de distribution (2) et une paroi intérieure du boîtier de ladite tête d'impression, tournée vers ledit élément de distribution (2), notamment en tant qu'évidement du type saignée pratiqué dans ledit élément de distribution.

5. Tête d'impression selon la revendication 4,
**caractérisée par le fait**
**que** le raccord (5) à fluide de rinçage est ménagé dans le boîtier (1) de ladite tête d'impression, et est agencé de façon telle que ledit raccord (5) à fluide de rinçage soit en liaison fluidique avec le conduit à fluide de rinçage à l'état de fonctionnement en mode purge.

6. Tête d'impression selon l'une des revendications précédentes,
**caractérisée par le fait**
**que**, dans un quatrième état de fonctionnement en mode pression partielle, l'orifice d'alimentation (3) est en liaison fluidique uniquement avec un sous-ensemble, au sein de la pluralité d'orifices de décharge (4) ; notamment par le fait que des d'orifices de décharge (4) occupant des emplacements marginaux ne sont pas inclus dans ledit sous-ensemble.

7. Tête d'impression selon l'une des revendications précédentes,
**caractérisée par le fait**
**qu'**un conduit commun de circulation de fluide est ménagé entre l'orifice d'alimentation (3) et une pluralité d'orifices de décharge (4).

8. Tête d'impression selon la revendication 6 et la revendication 7,
**caractérisée par le fait**
**que** le conduit commun de circulation de fluide est ménagé entre l'orifice d'alimentation (3) et le sous-ensemble, au sein de la pluralité d'orifices de décharge (4) ; notamment par le fait qu'au moins un conduit additionnel de circulation de fluide est ménagé pour les orifices de décharge (4) non inclus dans ledit sous-ensemble ; de préférence par le fait qu'un conduit additionnel respectif de circulation de fluide est ménagé pour chaque orifice de décharge non inclus dans ledit sous-ensemble.

9. Dispositif d'impression dévolu au dépôt d'un fluide d'impression sur un substrat, notamment une structure semi-conductrice telle qu'une cellule solaire photovoltaïque,
comprenant un réservoir (7) de fluide d'impression, un moyen de pompage dudit fluide d'impression, et une tête d'impression,
laquelle tête d'impression est munie d'un boîtier (1) et d'un élément de distribution (2), ledit boîtier de la tête d'impression comprenant au moins un orifice d'alimentation (3) affecté à l'amenée de fluide d'impression, et une pluralité d'orifices de décharge (4) affectés à la délivrance dudit fluide d'impression,
ledit élément de distribution étant monté à rotation dans le boîtier (1) de la tête d'impression, en vue d'un pilotage entre un premier état de fonctionnement en mode pression, dans lequel l'orifice d'alimentation est en liaison fluidique avec les orifices de décharge (4), et un deuxième état de fonctionnement en mode blocage, dans lequel aucune liaison fluidique n'est instaurée entre ledit orifice d'alimentation (3) et lesdits orifices de décharge,
ladite tête d'impression étant dotée d'au moins un raccord (5) à fluide de rinçage, la réalisation de l'élément de distribution (2), et son montage rotatif dans le boîtier (1) de ladite tête d'impression, étant conçus de telle sorte que, dans un troisième état de fonctionnement en mode purge, ledit raccord à fluide de rinçage soit en liaison fluidique avec les orifices de décharge (4), et qu'aucune liaison fluidique ne soit instaurée entre ledit raccord (5) à fluide de rinçage et lesdits orifices de décharge (4), dans les premier et deuxième états de fonctionnement,
sachant que ledit moyen de pompage du fluide d'impression est en liaison fluidique avec ledit réservoir (7) de fluide d'impression et avec ledit orifice d'alimentation (3) de la tête d'impression, en vue de l'amenée de fluide d'impression vers ladite tête d'impression, **caractérisé par le fait**
**que** ledit dispositif d'impression est équipé d'un moyen d'actionnement dédié à l'élément de distribution (2) et réalisé de manière à faire tourner ledit élément de distribution par rapport au boîtier (1) de la tête d'impression.

10. Dispositif d'impression selon la revendication 9,
**caractérisé par le fait**
**que** ledit dispositif d'impression inclut une unité de commande réalisée pour coopérer avec le moyen d'actionnement de façon telle qu'une position de l'élément de distribution, prise par rotation vis-à-vis du boîtier (1) de la tête d'impression, puisse être préétablie pour chaque état de fonctionnement, au moyen de ladite unité de commande.

11. Procédé dévolu au dépôt d'un fluide d'impression sur un substrat, notamment une structure semi-conductrice telle qu'une cellule solaire photovoltaïque, au moyen d'une tête d'impression munie d'un boîtier (1) et d'un élément de distribution (2), ledit boîtier de la tête d'impression comprenant au moins un orifice d'alimentation (3) affecté à l'amenée de fluide d'impression, et une pluralité d'orifices de décharge (4) affectés à la délivrance dudit fluide d'impression, ledit élément de distribution étant monté à rotation dans le boîtier (1) de la tête d'impression, en vue d'un pilotage entre un premier état de fonctionnement en mode pression, dans lequel l'orifice d'alimentation est en liaison fluidique avec les orifices de décharge (4), et un deuxième état de fonctionnement en mode blocage, dans lequel aucune liaison fluidique n'est instaurée entre ledit orifice d'alimentation (3) et lesdits orifices de décharge,
incluant les étapes opératoires suivantes :
A configuration de la tête d'impression à l'état de fonctionnement en mode pression ;
B amenée du fluide d'impression vers ladite tête d'impression et déversement dudit fluide d'impression sur le substrat, à partir des orifices de décharge (4) ;
C configuration de ladite tête d'impression à l'état de fonctionnement en mode blocage, et arrêt de l'amenée de fluide d'impression vers ladite tête d'impression ;
**caractérisé par le fait**
**qu'**une configuration de la tête d'impression à l'état de fonctionnement en mode purge, et une amenée de fluide de rinçage vers le raccord (5) à fluide de rinçage, sont effectuées lors d'une étape opératoire D.

12. Procédé selon la revendication 11,
**caractérisé par le fait**
**qu'**une commutation entre les états de fonctionnement B et C a lieu, en simultanéité, pour tous les orifices de décharge (4).

13. Procédé selon la revendication 11,
**caractérisé par le fait**
**qu'**une commutation entre les états de fonctionnement B et C a lieu, pour un sous-ensemble des orifices de décharge (4), avec décalage dans le temps par rapport aux orifices de décharge restants.

14. Procédé selon l'une des revendications 11 à 13,
**caractérisé par le fait**
**qu'**une ou plusieurs substance(s) du groupe
- des gaz, en particulier de l'air,
- des solvants, en particulier de l'acétone et/ou un terpinéol,
- des diluants, en particulier une substance déjà contenue dans le fluide d'impression,
est (sont) utilisée(s) en tant que fluide de rinçage ; et/ou par le fait qu'une évacuation par aspiration dudit fluide de rinçage, au niveau du raccord (5) à fluide de rinçage, est effectuée lors de l'étape opératoire D.
